# EUROPÄISCHE PATENTSCHRIFT

(11) **EP 3 469 273 B1**
(45) Veröffentlichungstag und Bekanntmachung des Hinweises auf die Patenterteilung: **29.11.2023**
(21) Anmeldenummer: 17783390.2
(22) Anmeldetag: 06.10.2017
(51) Int. Cl.: F25C 5/20, F25D 23/12

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 06.10.2016 DE 102016012004; 04.01.2017 DE 102017000038
(43) Veröffentlichungstag der Anmeldung: 17.04.2019
(73) Patentinhaber: Liebherr-Hausgeräte Lienz GmbH, 9900 Lienz (AT)
(72) Erfinder: LERCHER, Dominik, 9782 Nikolsdorf (AT); STOCKER, Hannes, 9992 Iselsberg (AT); KÖFELE, Markus, 9961 Hopfgarten (AT)
(74) Vertreter: Herrmann, Uwe
(86) Internationale Anmeldenummer: PCT/EP2017/001186
(87) Internationale Veröffentlichungsnummer: WO 2018/065095

(56) Entgegenhaltungen:
- EP-A1- 1 602 622
- DE-A1-102010 062 737
- KR-A- 20070 112 971
- KR-B1- 101 410 462
- US-A1- 2008 173 027
- US-A1- 2009 008 403

## Beschreibung

Die vorliegende Erfindung betrifft ein Kühl- und/oder Gefriergerät mit wenigstens einer Ausgabeeinheit für flüssige und/oder feste Stoffe, wie beispielsweise Eis oder Wasser.

Aus dem Stand der Technik ist es bekannt, Kühl- bzw. Gefriergeräte mit derartigen Ausgabeeinheiten, wie beispielsweise mit Wasserspendern oder Eisspendern auszuführen, die starr am Gerät angeordnet sind. Diese Spender können beispielsweise an der Tür oder im Innenraum des Gerätes montiert sein. Sie werden üblicherweise über einen separaten beweglichen Schalter oder Sensor betätigt.

Nachteilig bei derartigen aus dem Stand der Technik bekannten Geräten ist es, dass die Ausgabeeinheit ungeschützt ist und damit ggf. Beschädigungen und Verschmutzungen ausgesetzt sein kann.

Der vorliegenden Erfindung liegt daher die Aufgabe zugrunde, ein Kühl- und/oder Gefriergerät der eingangs genannten Art dahingehend weiterzubilden, dass ein verbesserter Schutz der Ausgabeeinheit gewährleistet ist.

Kühl- und/oder Gefriergeräte mit an einer Tür versenkbaren Ausgabeeinheiten sind aus den Druckschriften DE 10 2010 062737 A1, US 2008/173027 A1, KR 2007 0112971 A und US 2009/008403 A1 bekannt. Diese Dokumente offenbaren ein Kühl- und/oder Gefriergerät gemäß dem Oberbegriff des beigefügten Anspruchs 1. Die Patentschrift KR 101 410 462 B1 offenbart ein Kühl- und/oder Gefriergerät mit einer im gekühlten Innenraum angeordneten Ausgabeeinheit.

Diese Aufgabe wird durch ein Kühl- und/oder Gefriergerät mit den Merkmalen des Anspruchs 1 gelöst.

Danach ist vorgesehen, dass die Ausgabeeinheit versenkbar ist und dass wenigstens ein Betätigungselement vorgesehen ist, das derart ausgebildet ist, dass bei dessen Betätigung die Ausgabeeinheit von der versenkten Position in eine ausgefahrene Position bewegt wird.

Im unbetätigten Zustand ist die Ausgabeeinheit somit von außen gegen Beschädigungen und Verschmutzungen geschützt, da sie sich in ihrer versenkten Position befindet. In dieser Position ist sie vorzugsweise von außen nicht zugänglich.

Soll die Ausgabeeinheit benutzt werden, verfährt sie von der versenkten Position in eine ausgefahrene Position, in der sie zur Ausgabe des Gutes, wie beispielsweise Eis oder Wasser dient.

Erst durch die Betätigung des Betätigungselementes fährt die Ausgabeeinheit aus (worunter jede beliebige Bewegung aus der versenkten Position zu verstehen ist) und die Ausgabe eines beliebigen festen, flüssigen oder sonstiges Gutes wird ermöglicht. Bei den festen oder flüssigen Stoffen kann es sich beispielsweise um Eiswürfel oder um Getränke bzw. Wasser handeln.

Ein besonders ansprechender optischer Eindruck ergibt sich, wenn die Ausgabeeinheit und/oder das Betätigungselement in der versenkten Position der Ausgabeeinheit bündig mit den diese umgebenden Bereichen des Gerätes abschließen. Bei diesen Bereichen kann es sich beispielsweise um die Außen- oder Innenseite der Tür und/oder des Korpus des Gerätes handeln.

Grundsätzlich ist anzumerken, dass gemäß der Erfindung die Ausgabeeinheit, und möglicherweise das Betätigungselement, innen (d.h. in dem gekühlten Innenraum) und nicht außen (an der Tür oder dem Korpus) am Gerät angeordnet ist.

Die Ausgabeeinheit kann - wie ausgeführt - beispielsweise ein Wasserspender und/oder ein Eisspender sein.

Denkbar ist es, dass die Ausgabe des Gutes automatisch erfolgt, wenn sich die Ausgabeeinheit in ihrer ausgefahrenen Position befindet, so dass keine weitere Aktion durch den Nutzer nötig ist.

Von der Erfindung ist jedoch auch der Fall umfasst, dass die Ausgabe des Gutes durch einen gesonderten Mechanismus, wie beispielsweise durch einen Schalter oder Sensor etc. gesteuert oder geregelt wird, den der Nutzer zu betätigen hat, wenn er die Ausgabe des Gutes wünscht.

Vorzugsweise befindet sich das Betätigungselement unterhalb der Ausgabeeinheit. Dies bringt den Vorteil mit sich, dass das Betätigungselement beispielsweise durch ein Glas eingedrückt werden kann, das sodann - nach dem Ausfahren der Ausgabeeinheit - von oben mit dem Gut (Wasser, Eis etc.) befüllt werden kann.

In einer Ausführungsform ist vorgesehen, dass die Ausgabeeinheit und das Betätigungselement derart ausgebildet ist, dass die Ausgabeeinheit nach der Beendigung der Betätigung des Betätigungselementes selbsttätig in die versenkte Position zurückfährt. Dies kann mechanisch, z.B. durch eine Feder, oder auch mittels eines Antriebs, z.B. durch einen Elektromotor erfolgen.

Grundsätzlich ist von der Erfindung der Fall umfasst, dass die Ausgabeeinheit durch eine Antriebseinheit, wie z.B. durch einen Elektromotor betätigt wird. Denkbar ist jedoch auch, dass die Ausgabeeinheit durch das Betätigungselement bewegt wird, d.h. dass das Bestätigungselement und die Ausgabeeinheit mechanisch so gekoppelt sind, dass das Betätigen des Betätigungselementes zu einem Ausfahren der Ausgabeeinheit führt und/oder dass die Rückstellung des Bestätigungselementes zu einem Einfahren der Ausgabeeinheit in die versenkte Position führen.

Grundsätzlich ist vorzugsweise vorgesehen, dass die Ausgabeeinheit in ihre versenkte Position verfährt, wenn das Betätigungselement nicht betätigt wird.

Das Betätigungselement kann derart ausgebildet sein, dass dessen Betätigung durch eine Bewegung oder durch eine Berührung des Betätigungselementes erfolgt. Das Betätigungselement kann beispielsweise ein Schalter, ein Sensor oder auch eine Platte etc. sein.

Das Betätigungselement kann einen Bestandteil der Ausgabeeinheit bilden oder auch als gesondertes, d.h. nicht der Ausgabeeinheit zugeordnetes Element ausgeführt sein.

Das Betätigungselement und die Ausgabeeinheit können derart ausgebildet sein, dass sich diese wenigstens abschnittsweise synchron bewegen. So ist es beispielsweise denkbar, dass das Eindrücken des Betätigungselementes gleichzeitig mit dem Ausfahren der Ausgabeeinheit in die ausgefahrene Position erfolgt und/oder umgekehrt die Rückstellung des Betätigungselementes gleichzeitig mit dem Einfahren der Ausgabeeinheit in die versenkte Position erfolgt.

Von der Erfindung ist jedoch auch der Fall umfasst, dass eine solche synchrone Bewegung nicht erfolgt, sondern die Bewegung des Betätigungselementes und der Ausgabeeinheit zeitlich versetzt bzw. gesondert erfolgen.

In einer besonders bevorzugten Ausgestaltung der Erfindung ist vorgesehen, dass das Betätigungselement und die Ausgabeeinheit derart ausgebildet sind, dass die Menge und/oder die Menge/Zeiteinheit, d.h. die Ausgaberate des durch die Ausgabeeinheit ausgegebenen Gutes von dem Ausmaß der Betätigung des Betätigungselementes abhängt. Dies bedeutet, dass je stärker das Betätigungselement betätigt wird umso mehr des auszugebenden Gutes wird ausgegeben. Beispielsweise kann durch das Ausmaß der Betätigung, wie z.B. die Eindrücktiefe des Betätigungselements die Wassermenge (absolut oder pro Zeiteinheit) und/oder der Wasserdruck reguliert werden.

Das Betätigungselement als mechanisch bewegbares Element oder als Sensor ausgebildet sein.

Die Bewegung des Betätigungselementes kann beispielsweise eine Eindrück-, Schiebe- oder Drehbewegung sein. Bevorzugt ist eine Eindrückbewegung z.B. mittels eines Glases oder Bechers, die zu einer Ausfahrbewegung der Ausgabeeinheit führt.

Grundsätzlich kann die Betätigung des Betätigungselementes mit der Hand oder einem Finger erfolgen.

Denkbar ist es weiterhin, dass die Betätigung des Betätigungselementes ein Einschalten einer Beleuchtung und/oder einer Temperaturanzeige und/oder eines permanenten Durchflusszählers und/oder einen Betätigungszähler zur Anzeige der Anzahl der Tastendrücke bzw. Betätigungen oder einer anderen Funktionalität des Gerätes zur Folge hat.

In einer weiteren Ausgestaltung der Erfindung ist vorgesehen, dass die Betätigung und/oder die Bewegung der Ausgabeeinheit manuell oder automatisch bzw. mittels wenigstens eines Antriebs erfolgt.

Die Ausgabeeinheit kann derart ausgebildet sein, dass deren Bewegung von der versenkten Position in die ausgefahrene Position eine Verfahrbewegung, eine Schwenk- oder eine Drehbewegung ist. Auch eine Überlagerung dieser Bewegungen ist denkbar und von der Erfindung mit umfasst.

Weitere Einzelheiten und Vorteile der Erfindung werden anhand eines in der Zeichnung dargestellten Ausführungsbeispiels näher erläutert.

Es zeigen:
- Figur 1:: eine erste perspektivische Ansicht der Ausgabeeinheit und des Betätigungselements in der versenkten Position und
- Figur 2:: eine zweite perspektivische Ansicht der Ausgabeeinheit in der ausgefahrenen Position und des Betätigungselements in der eingedrückten Position.

Figur 1 zeigt mit dem Bezugszeichen 10 einen Bestandteil eines Kühl- und/oder Gefriergerätes, wie beispielsweise einen Teil der Innenseite der Tür oder einen Teil des Korpus des Gerätes.

Mit dem Bezugszeichen 20 ist die Ausgabeeinheit und mit dem Bezugszeichen 30 ist das Betätigungselement gekennzeichnet.

Die Ausgabeeinheit 20 weist eine Platte 21 auf, die im versenkten Zustand der Ausgabeeinheit 20 gemäß Figur 1 bündig mit den an die Platte 21 angrenzenden Abschnitten des Gerätes angeordnet ist, so dass sich ein optisch ansprechender Eindruck einer Integration der Ausgabeeinheit 20 in das Gerät ergibt.

Entsprechendes gilt für das Betätigungselement 30, das ebenfalls eine Platte 31 aufweist, die ebenfalls bündig mit den an die Platte 31 angrenzenden Abschnitten des Gerätes angeordnet ist.

Die Platten 21 und 31 liegen direkt übereinander und aneinander angrenzend, wenn sich die Ausgabeeinheit in ihrer versenkten Position gemäß Figur 1 befindet.

In dem versenkten Zustand gemäß Figur 1 ist die Ausgabeeinheit 20 optimal gegen Beschädigungen und Verschmutzungen geschützt, da sie nach außen hin abgeschlossen ist.

Durch das Eindrücken des Betätigungselementes in Form der Platte 31 in Richtung des Pfeils A schwenkt die Ausgabeeinheit in Richtung des Pfeils B aus, wie dies in Figur 2 gezeigt ist, die die Ausgabeeinheit in ihrer ausgeschwenkten Position zeigt.

In dieser Position wird die Ausgabe eines Gutes, wie z.B. Wasser oder Eis etc. aus der Ausgabe 22 ermöglicht. Die Ausgabe erfolgt automatisch, sobald die Ausgabeeinheit eine bestimmte ausgeschwenkte Position erreicht hat. Die Ausgabe kann auch im eingeschwenkten Zustand erfolgen.

Denkbar ist es ferner, dass der Nutzer ein weiteres Betätigungsmittel aktivieren muss, wenn die Ausgabe des Gutes beginnen soll.

Gleichzeitig kann eine Beleuchtung aktiviert werden, die den Bereich der Ausgabe 22 ausleuchtet.

Nach dem Lösen der Betätigungsplatte 31, d.h. mit dem Unterlassen des Eindrückens, stoppt die Ausgabe selbständig und die Ausgabeeinheit 20 sowie das Betätigungselement 30 schwenken bzw. fahren synchron wieder in die in Figur 1 gezeigte Position zurück.

Über die Eindrücktiefe des Betätigungselementes 31 kann die Ausgabe bzw. der Wasserdruck oder die Eismenge reguliert werden.

Auch ist es grundsätzlich denkbar, über die Eindrücktiefe bzw. über das Ausmaß der Betätigung den Verfahrweg bzw. den Ausschwenkwinkel der Ausgabeeinheit zu regulieren. So ist es beispielsweise möglich, eine umso größere Ausschwenkung der Ausgabeeinheit zu erzielen, je stärker oder weiter das Betätigungselement betätigt wird.

Durch die vorliegende Erfindung wird erreicht, dass die Ausgabeeinheit nur dann ausgefahren ist, wenn sie benötigt wird. Andernfalls befindet sie sich in der gut geschützten Position gemäß Figur 1, in der sie von außen nicht zugänglich ist, sondern geschützt in einer Ausnehmung des Gerätes angeordnet ist.

## Patentansprüche

1. Kühl- und/oder Gefriergerät mit einem gekühlten Innenraum und mit wenigstens einer Ausgabeeinheit (20) für flüssige und/oder feste Stoffe, wie beispielsweise Eis oder Wasser, wobei wenigstens ein Betätigungselement (30) vorgesehen ist, das derart ausgebildet ist, dass bei dessen Betätigung die Ausgabeeinheit (20) von einer versenkten Position in eine ausgefahrene Position bewegt wird, **dadurch gekennzeichnet, dass** die Ausgabeeinheit in dem gekühlten Innenraum angeordnet ist.

2. Kühl- und/oder Gefriergerät nach Anspruch 1, **dadurch gekennzeichnet, dass** die Ausgabeeinheit (20) und/oder das Betätigungselement (30) in der versenkten Position der Ausgabeeinheit (20) bündig mit den diese umgebenden Bereichen des Gerätes abschließen.

3. Kühl- und/oder Gefriergerät nach Anspruch 1 oder 2, **dadurch gekennzeichnet, dass** sich das Betätigungselement (30) unterhalb und/oder oberhalb und/oder seitlich der Ausgabeeinheit (20) befindet.

4. Kühl- und/oder Gefriergerät nach einem der vorhergehenden Ansprüche , **dadurch gekennzeichnet, dass** die Ausgabeeinheit (20) und das Betätigungselement (30) derart ausgebildet ist, dass die Ausgabeeinheit (20) nach der Beendigung der Betätigung des Betätigungselementes (30) selbsttätig in die versenkte Position zurückfährt.

5. Kühl- und/oder Gefriergerät nach einem der vorhergehenden Ansprüche , **dadurch gekennzeichnet, dass** die Ausgabeeinheit (20) durch eine Antriebseinheit oder durch das Betätigungselement (30) bewegt wird.

6. Kühl- und/oder Gefriergerät nach einem der vorhergehenden Ansprüche, **dadurch gekennzeichnet, dass** das Betätigungselement (30) derart ausgebildet ist, dass dessen Betätigung durch eine Bewegung oder durch eine Berührung des Betätigungselementes (30) erfolgt.

7. Kühl- und/oder Gefriergerät nach einem der vorhergehenden Ansprüche , **dadurch gekennzeichnet, dass** das Betätigungselement (30) und die Ausgabe- einheit (20) derart ausgebildet sind, dass sich diese wenigstens abschnittsweise synchron bewegen.

8. Kühl- und/oder Gefriergerät nach einem der vorhergehenden Ansprüche , **dadurch gekennzeichnet, dass** das Betätigungselement (30) und die Ausgabe- einheit (20) derart ausgebildet sind, dass die Menge und/oder die Men- ge/Zeiteinheit, d.h. die Ausgaberate des durch die Ausgabeeinheit (20) ausgegebenen Gutes von dem Ausmaß der Betätigung des Betätigungselementes (30) abhängt.

9. Kühl- und/oder Gefriergerät nach einem der vorhergehenden Ansprüche , **dadurch gekennzeichnet, dass** das Betätigungselement (30) als mechanisch bewegbares Element oder als Sensor ausgebildet ist.

10. Kühl- und/oder Gefriergerät nach einem der vorhergehenden Ansprüche, **dadurch gekennzeichnet, dass** das Betätigungselement (30) derart ausgebildet ist, dass dessen Bewegung eine Eindrück-, Schiebe- oder Drehbewegung ist und/oder dass die Ausgabeeinheit (20) derart ausgebildet ist, dass deren Bewegung von der versenkten Position in die ausgefahrene Position und umgekehrt eine Verfahrbewegung, eine Schwenk- oder eine Drehbewegung ist.

11. Kühl- und/oder Gefriergerät nach einem der vorhergehenden Ansprüche, **dadurch gekennzeichnet, dass** das Betätigungselement (30) derart ausgebildet ist, dass dessen Betätigung ein Einschalten einer Beleuchtung und/oder einer Temperaturanzeige und/oder des Messwertes eines Durchflusszählers und/oder eine Anzeige zur Angabe der Anzahl Tastendrücke bzw. Betätigungen zur Folge hat.

12. Kühl- und/oder Gefriergerät nach einem der vorhergehenden Ansprüche, **dadurch gekennzeichnet, dass** die Betätigung und/oder die Bewegung der Ausgabeeinheit (20) manuell oder automatisch bzw. mittels wenigstens eines Antriebes, vorzugsweise mittels wenigstens eines Elektromotors erfolgt.

## Claims

1. Refrigerator and/or freezer device having a cooled inner space and having at least one dispensing unit (20) for liquid and/or solid substances, such as ice or water, wherein at least one actuation element (30) is provided, which is designed such that on its actuation the dispensing unit (20) is moved from a lowered position into a moved-out position, **characterised in that** the dispensing unit is arranged in the cooled inner space.

2. Refrigerator and/or freezer device according to claim 1, **characterised in that**, in the lowered position of the dispensing unit (20), the dispensing unit (20) and/or the actuation unit (30) terminate flush with the regions of the unit surrounding them.

3. Refrigerator and/or freezer device according to claim 1 or 2, **characterised in that** the actuation element (30) is located below and/or above and/or beside the dispensing unit (20).

4. Refrigerator and/or freezer device according to any one of the preceding claims, **characterised in that** the dispensing unit (20) and the actuation element (30) are designed such that the dispensing unit (20) independently moves back into the lowered position after the end of the actuation of the actuation element (30).

5. Refrigerator and/or freezer device according to any one of the preceding claims, **characterised in that** the dispensing unit (20) is moved by a drive unit or by the actuation element (30).

6. Refrigerator and/or freezer device according to any one of the preceding claims, **characterised in that** the actuation element (30) is designed such that its actuation takes place by a movement or by a touching of the actuation element (30).

7. Refrigerator and/or freezer device according to any one of the preceding claims, **characterised in that** the actuation element (30) and the dispensing unit (20) are designed such that they move synchronously, at least in sections.

8. Refrigerator and/or freezer device according to any one of the preceding claims, characterised that the actuation element (30) and the dispensing unit (20) are designed such that the amount and/or the amount/time unit, i.e. the dispensing rate of the product dispensed by the dispensing unit (20) depends on the degree of actuation of the actuation element (30).

9. Refrigerator and/or freezer device according to any one of the preceding claims, characterised that the actuation element (30) is designed as a mechanically movable element or as a sensor.

10. Refrigerator and/or freezer device according to any one of the preceding claims, characterised that the actuation element (30) is designed such that its movement is a press-in movement, a pushing movement, or a rotary movement and/or in that the dispensing unit (20) is designed such that its movement from the lowered position into the moved-out position and vice versa is a travel movement, a pivot movement or a rotary movement.

11. Refrigerator and/or freezer device according to any one of the preceding claims, **characterised in that** the actuation element (30) is designed such that its actuation results in a switching on of a lighting and/or of a temperature display and/or the measured value of a flowmeter and/or a display indicating the number of button presses or actuations.

12. Refrigerator and/or freezer device according to any one of the preceding claims, **characterised in that** the actuation and/or movement of the dispensing unit (20) takes place manually or automatically or by means of at least one drive, preferably by means of at least one electric motor.

## Revendications

1. Appareil de réfrigération et/ou de congélation comportant un espace intérieur réfrigéré et au moins une unité de distribution (20) pour substances liquides et/ou solides, telles que de la glace ou de l'eau, dans lequel au moins un élément d'actionnement (30) est prévu, qui est conçu de telle manière que lors de son actionnement, l'unité de distribution (20) se déplace d'une position escamotée à une position déployée, **caractérisé en ce que** l'unité de distribution est disposée dans l'espace intérieur réfrigéré.

2. Appareil de réfrigération et/ou de congélation selon la revendication 1, **caractérisé en ce que** l'unité de distribution (20) et/ou l'élément d'actionnement (30) forment, dans la position escamotée de l'unité de distribution (20), une surface plane avec les zones de l'appareil entourant ceux-ci.

3. Appareil de réfrigération et/ou de congélation selon la revendication 1 ou 2, **caractérisé en ce que** l'élément d'actionnement (30) se trouve en dessous et/ou au-dessus et/ou à côté de l'unité de distribution (20).

4. Appareil de réfrigération et/ou de congélation selon l'une des revendications précédentes, **caractérisé en ce que** l'unité de distribution (20) et l'élément d'actionnement (30) sont conçus de telle manière que l'unité de distribution (20) retourne automatiquement dans la position escamotée une fois l'actionnement de l'élément d'actionnement (30) terminé.

5. Appareil de réfrigération et/ou de congélation selon l'une des revendications précédentes, **caractérisé en ce que** l'unité de distribution (20) est déplacée par une unité d'entraînement ou par l'élément d'actionnement (30).

6. Appareil de réfrigération et/ou de congélation selon l'une des revendications précédentes, **caractérisé en ce que** l'élément d'actionnement (30) est conçu de telle manière que son actionnement est effectué par un déplacement de l'élément d'actionnement (30) ou par un contact avec celui-ci.

7. Appareil de réfrigération et/ou de congélation selon l'une des revendications précédentes, **caractérisé en ce que** l'élément d'actionnement (30) et l'unité de distribution (20) sont conçus de telle manière qu'ils se déplacent de manière synchrone au moins sur certaines parties.

8. Appareil de réfrigération et/ou de congélation selon l'une des revendications précédentes, **caractérisé en ce que** l'élément d'actionnement (30) et l'unité de distribution (20) sont conçus de telle manière que la quantité et/ou la quantité/unité de temps, c'est-à-dire la vitesse de distribution du produit distribué par l'unité de distribution (20) dépend du degré de l'actionnement de l'élément d'actionnement (30).

9. Appareil de réfrigération et/ou de congélation selon l'une des revendications précédentes, **caractérisé en ce que** l'élément d'actionnement (30) est réalisé sous la forme d'un élément déplaçable mécaniquement ou d'un capteur.

10. Appareil de réfrigération et/ou de congélation selon l'une des revendications précédentes, **caractérisé en ce que** l'élément d'actionnement (30) est conçu de telle manière que son déplacement est un mouvement d'enfoncement, de coulissement ou de rotation et/ou **en ce que** l'unité de distribution (20) est conçue de telle manière que son déplacement de la position escamotée à la position déployée et inversement est un mouvement de translation, un mouvement de pivotement ou un mouvement de rotation.

11. Appareil de réfrigération et/ou de congélation selon l'une des revendications précédentes, **caractérisé en ce que** l'élément d'actionnement (30) est conçu de telle manière que son actionnement entraîne une activation d'un éclairage et/ou d'un affichage de température et/ou de la valeur de mesure d'un débitmètre et/ou un affichage destiné à indiquer le nombre de pressions de touche ou d'actionnements.

12. Appareil de réfrigération et/ou de congélation selon l'une des revendications précédentes, **caractérisé en ce que** l'actionnement et/ou le déplacement de l'unité de distribution (20) est effectué manuellement ou automatiquement ou au moyen d'au moins un entraînement, de préférence au moyen d'au moins un moteur électrique.
